# EUROPÄISCHE PATENTSCHRIFT

(11) **EP 0 826 446 B1**
(45) Veröffentlichungstag und Bekanntmachung des Hinweises auf die Patenterteilung: **09.08.2000**
(21) Anmeldenummer: 97250252.0
(22) Anmeldetag: 29.08.1997
(51) Int. Cl.: B22D 41/08

(54) **Metallurgisches Gefäss zum Transport, Zwischenspeichern oder Dosieren flüssiger, metallischer Schmelzen und Verfahren zu dessen Herstellung**
Metallurgical vessel for transporting, storing or dosing molten metals and method for producing the same
Récipient métallurgique pour transporter, stocker ou doser des métaux liquides et procédé pour son fabrication

(30) Priorität: 29.08.1996 DE 19636323
(43) Veröffentlichungstag der Anmeldung: 04.03.1998
(73) Patentinhaber: MANNESMANN Aktiengesellschaft, 40213 Düsseldorf (DE)
(72) Erfinder: Diviak, Franz-Josef, 47495 Rheinberg (DE); Gohres, Hans-Werner, Dipl.-Ing., 47239 Duisburg (DE)
(74) Vertreter: Presting, Hans-Joachim, Dipl.-Ing.

(56) Entgegenhaltungen:
- EP-A- 0 547 940
- DE-C- 28 589
- FR-A- 2 095 982
- US-A- 2 067 883
- US-A- 2 472 456
- US-A- 4 746 102

## Beschreibung

Die Erfindung betrifft ein metallurgisches Gefäß zum Transport, Zwischenspeichern oder Dosieren flüssiger, metallischer Schmelzen gemäß dem Oberbegriff des Patentanspruches 1 und dessen Herstellung.

Ein gattungsbildendes metallurgisches Gefäß ist aus der US-PS 4,746,102 bekannt. Es weist einen kegelstumpfförmig ausgebildeten Mantel und einen leicht schräg zum Abstichloch verlaufenden Boden auf. Das Abstichloch, das eine trogförmige Vertiefung und ein Austrittsloch aufweist, ist zweifach versetzt zum Symmetriemittelpunkt des Gefäßes angeordnet. Zur Verstärkung des Abflusses der Restschmelze im Gefäß ist auf dem durch die Ausmauerung gebildeten Gefäßboden ein eine geneigte Deckfläche aufweisender Zwischenboden angeordnet, wobei die Neigung zum Abstichloch hin gerichtet ist. Der Endbereich des Zwischenbodens ist gerade abgeschnitten und geht mit einem Absatz in den Gefäßboden über. Da der Gefäßboden über das Abstichloch hinweg geneigt ist, wird zu einem sehr frühen Zeitpunkt Schlacke durch das Abstichloch mitgerissen. Der scharfkantige Übergang vom Boden in den Mantel ist spannungsmäßig ungünstig, so dass die Gesamtbelastbarkeit entsprechend verringert wird.

Ein vergleichbares metallurgisches Gefäß ist aus der DE-PS 28589 bekannt. Dieses Gefäß weist ein im tiefsten Bodenbereich und versetzt zur Symmetrieachse des Gefäßes liegendes Abstichloch auf. Der obere und mittlere Bereich des Gefäßes ist leicht konisch, so dass in erster Näherung die Querschnittsfläche in diesem Bereich nahezu konstant ist, während im Bodenbereich die Querschnittsfläche kontinuierlich geringer wird. Über die genaue Gestaltung des Bodens gibt es keine Angaben, da nur ein Vertikalschnitt dargestellt ist und in der Beschreibung keine Hinweise enthalten sind.

In der US-A 2.472,456 ist die Form der Auskleidung eines metallurgischen Gefäßes offenbart. Sie besteht aus einem die Seitenwände bildenden kreiszylindrischen Rohr aus Graphit oder vergleichbaren Materialien, das im Bodenbereich eine kreiszylindrische Ausnehmung aufweist. In diese Ausnehmung wird der separat hergestellte flache Boden eingesetzt. Der Boden weist auf der Oberseite eine muldenförmige Vertiefung auf, an deren tiefster Stelle eine Austrittsbohrung angebracht ist. In der Austrittsbohrung ist ein kreisrunder Lochstein angeordnet. Über die genaue Gestaltung des Bodens gibt es keine Angaben, da nur ein Vertikalschnitt dargestellt ist und in der Beschreibung keine Hinweise enthalten sind.

Eine besondere Form der Auskleidung im Bodenbereich zeigt die FR-A-2095982. Auch dieser Bodenbereich weist eine muldenförmige Vertiefung auf, an deren tiefster Stelle eine Austrittsöffnung angeordnet ist. Diese Austrittsöffnung ist stark versetzt zur y-Symmetrieebene angeordnet und weist einen mehreckigen Lochstein auf. Die Bodenfläche ist ausgehend vom Lochstein in strahlenförmig verlaufende, stark aufsteigende Sektoren und in Umfangsrichtung in, der Mehreckigkeit des Lochsteines entsprechend, verlaufende, einen gleichen Abstand zueinander aufweisende Polygonalzüge aufgeteilt. In den dadurch sich ergebenden, nahezu rechteckigen Streifen werden quaderförmige Körper aus feuerfestem Material eingesetzt. Am Übergang von einem Sektor in den nächsten müssen eine Trapezfläche aufweisende Körper mit schräg zueinander verlaufenden Seitenflächen verwendet werden, um den Knick beim Wechsel von einem Sektor zum anderen zu überbrücken. Die verbleibenden Lücken im Abschlußbereich des kreisrunden Gefäßes werden mit Stampfmasse ausgefüllt.

Eine weitere Ausgestaltung der Auskleidung eines metallurgischen Gefäßes im Bodenbereich ist in der EP 0 547 940 A1 dargestellt. In der Mitte des kreisrunden Gefäßes ist ein achteckiger, flacher Schlußstein eingesetzt, von dem aus strahlenförmig leicht ansteigende Sektoren bis zum Gefäßrand sich erstrecken. Die Mantelflächen des achteckigen Schlußsteins sind nach außen hin unter einem Winkel a abgeschrägt. Der Bodenbereich weist zwei Öffnungen auf, von denen eine am Gefäßrand in der in x-Richtung liegenden Symmetrieebene und die zweite Öffnung im Übergangsbereich vom achteckigen Schlußstein zum Sektor zweifach versetzt zu der in x- und in y-Richtung liegenden Symmetrieebene angeordnet ist. Eine der Öffnungen ist für die Anordnung des Abstichloches vorgesehen.

Beim Abstich einer flüssigen metallischen Schmelze mit einer darüberliegenden Schlackenschicht wird im Sinne der Erzielung eines hohen Reinheitsgrades sorgfältig darauf geachtet, dass am Ende des Abstiches durch den Sog der ausfließenden metallischen Schmelze möglichst keine Schlacke mitgerissen wird. Dazu werden beispielsweise im Bereich der ausfließenden Schmelze Sensoren angeordnet, die ein Mitreißen der ersten Schlackenteile erkennen können, so dass möglichst frühzeitig der Stopfen oder Schieber geschlossen wird. Dieses Überwachungsverfahren ist prinzipiell einsetzbar, aber auch störanfällig, so dass man sich aus Sicherheitsgründen eher auf die Überwachung der gewogenen Restmenge verläßt. Da die Festlegung für die Restmenge auf die sichere Seite gelegt wird, ist damit zu rechnen, dass ein Teil der an sich noch verwertbaren guten Restschmelze zusammen mit der Schlacke weggeschüttet wird.

Aufgabe der Erfindung ist es, für ein metallurgisches Gefäß zum Transport, Zwischenspeichern oder Dosieren flüssiger, metallischer Schmelzen, insbesondere für ein Stahlwerk eine Kontur im Bodenbereich festzulegen, so dass unter Einhaltung der strengen Reinheitsgradvorschriften die nicht mehr verwendbare Restschmelze geringer wird im Vergleich zum bekannten Stand der Technik.

Diese Aufgabe wird ausgehend vom Oberbegriff in Verbindung mit den kennzeichnenden Merkmalen des Anspruches 1 gelöst. Vorteilhafte Weiterbildungen eines solchen Gefäßes sind Bestandteil der Unteransprüche 2-8. Anspruch 9 beschreibt ein Verfahren zur Herstellung des Gefäßes.

Erfindungsgemäß wird die Kontur des Bodenbereiches durch eine Verschneidung zweier oder mehrerer zum Schnitt gebrachter definiert geometrischer Grundformen gebildet, wobei die den Grad der Neigung charakterisierende Höhe der geneigten geraden Fläche gleich ist dem Durchmesser des Austrittloches. Versuche haben bestätigt, dass bei einer zu starken Neigung für die Restschmelze im Bereich des Abstichloches ein Staudruck entsteht und bei zu geringer Neigung ein Sog entsteht, so dass frühzeitig Schlacke mitgerissen wird. Vorzugsweise sind definierte geometrische Grundformen eine Kugel und eine Ebene. Beispielsweise wird ein an den Mantelbereich des Gefäßes sich anschließender Kugelabschnitt mit einer zum Abstichloch geneigten Ebene zum Schnitt gebracht. Eine besonders günstige Kontur ergibt sich dann, wenn ein Kümpelboden mit einer geneigten Ebene geschnitten wird.

Der Vorteil dieser Konturbildung ist, dass sich durch die Verschneidung definiert geometrischer Grundformen genau berechenbare Volumenelemente ergeben, die die Grundlage für die Bestellung der Einzelelemente der feuerfesten Ausmauerung ist.

Die durch die erfindungsgemäße Verschneidung sich ergebende Kontur des Bodenbereiches kann so optimiert werden, dass das Restvolumen der flüssigen Metallschmelze in der Umgebung des Abstichloches möglichst klein und der Abstand zur Unterkante des Schlackenspiegels möglichst groß ist. Auf diese Weise kann noch gute und nicht verunreinigte Metallschmelze für den Abguß verwendet werden, so dass das Ausbringen signifikant erhöht wird. Das bisherige bekannte Verfahren, welches das Gefäß zum Ende des Auslaufvorganges um einige Grade kippt und den Nachteil einer Gießstrahlverlagerung beinhaltet, kann somit entfallen.

Das Füllvolumen des Gefäßes in Verbindung mit dem erfindungsgemäß ausgebildeten Boden ist dann besonders günstig, wenn die Querschnittsfläche im Mantelbereich oval bzw. elliptisch ist. Einen Sonderfall stellt die Querschnittsfläche dar, deren äußere Kontur zwei Halbkreise mit je einem dazwischenliegenden geraden Abschnitt aufweist. Als günstig hat sich auch ein zylindrisch ausgebildeter Mantelbereich herausgestellt.

Bei der Herstellung eines solchen Gefäßes wird im einfachsten Falle einer Kreisquerschnittsfläche so vorgegangen, dass nach der Anformung des Bodens durch einen zur Horizontalebene schräg liegenden Schnitt eine große Öffnung im Boden gebildet wird und im Randbereich dieses Schnittes eine wesentlich kleinere kreisrunde Öffnung angebracht wird. Deren Achse liegt senkrecht zur Horizontalebene. Anschließend werden in die große Öffnung eine gerade ebene Fläche und in die kleine Öffnung ein das Abstichloch bildender Rohrschuss eingeschweißt. Bei einer ovalen bzw. elliptischen Querschnittsfläche wird vor dem Einschweißen der geraden ebenen Fläche und des Rohrschusses der Boden in der Symmetrieachse geteilt und beide Hälften um einen vorgegebenen Betrag auseinandergezogen. Zusätzlich müssen dann zur geraden ebenen Fläche und zum Rohrschuss die sich durch das Auseinanderziehen ergebenden Zwickel durch Einschweißen entsprechender Bleche abgedeckt werden.

In der Zeichnung wird anhand eines Ausführungsbeispieles die erfindungsgemäße Ausbildung eines metallurgischen Gefäßes näher erläutert. Es zeigen:
- Figur 1: eine Innenansicht eines erfindungsgemäß ausgebildeten metallurgischen Gefäßes
- Figur 2: einen Schnitt in Richtung A-B in Figur 1
- Figur 3: einen Schnitt in Richtung C-D in Figur 1

Das Gefäß 1 weist in diesem Ausführungsbeispiel im Mantelbereich 2 eine Querschnittsfläche auf, deren äußere Kontur einen spiegelbildlich zur vertikal liegenden Symmetrieachse 3 angeordneten dreiteiligen Kreisbogen entspricht. Dieser besteht aus zwei gleichartigen einen kleinen Radius aufweisenden Viertelkreisbogen 4.1, 4.1' und einem einen sehr großen Radius aufweisenden Kreisbogenabschnitt 4.2, der tangential in die beiden erstgenannten Viertelkreisbögen 4.1, 4.1' übergeht. Auf diese Weise entsteht eine ovale Querschnittsfläche, was ein großes Füllvolumen bedeutet. Im tiefsten Bodenbereich ist in bekannter Weise zweifach versetzt zu den beiden Symmetrieachsen 3, 5 ein Abstichloch 6 angeordnet, das in der Mitte ein Austrittsloch 7 aufweist. Die erfindungsgemäße Kontur des Bodenbereiches 8 wird gebildet durch die Verschneidung eines Kümpelbodens 9, in Figur 2 durch die strichpunktierten Linien angedeutet, mit einer zum Abstichloch 6 geneigten Ebene. Der Vorteil dieser Ausbildung ist, dass die Restmenge 10 klein und die Höhe 11 bis zur Unterkante 12 (gestrichelte Linie) des Schlackenspiegels groß ist. Auf diese Weise kann das Gefäß bis auf einen unvermeidbaren Rest entleert werden, so dass das Ausbringen entsprechend hoch ist. Damit im Bereich des Abstichloches 6 weder ein Staudruck, noch ein Sog entsteht, ist es erfindungswesentlich, dass die die Neigung der geraden ebenen Fläche 13 charakterisierende Höhe 15 gleich groß ist dem Durchmesser des Austrittsloches 7. Die Neigung der geraden ebenen Fläche 13 zum Abstichloch 6 hin ist durch einen offenen Pfeil 14 gekennzeichnet. Bei der in diesem Ausführungsbeispiel gewählten ovalen Querschnittsfläche entstehen beim Auseinanderziehen der beiden Symmetriehälften 17.1, 17.2 Zwickel 18, 19, die nach dem Einschweißen der geraden ebenen Fläche 13 und des als Rohrschuss ausgebildeten Abstichloches 6 durch entsprechende ausgebildete Bleche abgedeckt werden.

## Patentansprüche

1. Metallurgisches Gefäß (1) zum Transport, Zwischenspeichern oder Dosieren flüssiger metallischer Schmelzen mit einer feuerfesten Ausmauerung und einem im tiefsten Bodenbereich (8) und zweifach versetzt zu den in x- und y-Richtung liegenden Symmetrieebenen (3,5) des Gefäßes (1) angeordneten, ein Austrittsloch (7) aufweisenden Abstichlocheinsatz (6), wobei die Kontur des Bodenbereiches (8) durch definierte geometrische Grundformen gebildet wird und der Bodenbereich (8) eine zum Abstichlocheinsatz (6) hin geneigte gerade Fläche (13) aufweist,
dadurch gekennzeichnet,
daß die Kontur des nach unten gewölbten Bodenbereiches (8) eine Verschneidung dreier zum Schnitt gebrachter definierter geometrischer Grundformen aufweist, wobei die den Grad der Neigung charakterisierende Höhe (15) der geneigten geraden Fläche (13) gleich ist dem Durchmesser (16) des Austrittsloches (7).

2. Metallurgisches Gefäß nach Anspruch 1,
dadurch gekennzeichnet,
dass der an dem Bodenbereich (8) nach oben hin anschließende Mantelbereich (2) des Gefäßes zylindrisch ist.

3. Metallurgisches Gefäß nach den Ansprüchen 1 und 2,
dadurch gekennzeichnet,
dass ein an den Mantelbereich (2) des Gefäßes (1) anschließender Kugelabschnitt mit einer Ebene zum Schnitt gebracht wird, wobei die Ebene zum Abstichloch (6) hin geneigt ist.

4. Metallurgisches Gefäß nach den Ansprüchen 1 und 2,
dadurch gekennzeichnet,
daß eine an den Mantelbereich (2) des Gefäßes (1) anschließende Kugelkappe mit einer Ebene zum Schnitt gebracht wird, wobei die Ebene zum Abstichloch (6) hin geneigt ist.

5. Metallurgisches Gefäß nach den Ansprüchen 1 und 2,
dadurch gekennzeichnet,
dass ein an den Mantelbereich (2) des Gefäßes (1) anschließender Kümpelboden (9) mit einer Ebene (13) zum Schnitt gebracht wird, wobei die Ebene (13) zum Abstichloch (6) hin geneigt ist.

6. Metallurgisches Gefäß nach einem der Ansprüche 1 bis 5,
dadurch gekennzeichnet,
dass das Gefäß (1) im an den Bodenbereich (8) anschließenden Mantelbereich (2) eine Querschnittsfläche aufweist, deren äußere Kontur zwei Halbkreise mit je einem dazwischenliegenden geraden Abschnitt aufweist.

7. Metallurgisches Gefäß nach einem der Ansprüche 1 - 5,
dadurch gekennzeichnet,
dass das Gefäß (1) im an den Bodenbereich (8) anschließenden Mantelbereich (2) eine Querschnittsfläche aufweist, deren äußere Kontur einem spiegelbildlich angeordneten dreiteiligen Kreisbogen (4.1, 4.1', 4.2) entspricht.

8. Metallurgisches Gefäß nach einem der Ansprüche 1 - 5,
dadurch gekennzeichnet,
dass das Gefäß (1) im an den Bodenbereich (8) anschließenden Mantelbereich (2) eine elliptische Querschnittsfläche aufweist.

9. Verfahren zur Herstellung eines metallurgischen Gefäßes (1) zum Transport, Zwischenspeichern oder Dosieren flüssiger, metallischer Schmelzen mit einer feuerfesten Ausmauerung nach einem der Ansprüche 1-8, bei dem ein Mantel (2) und ein nach unten gewölbter, einen Abstichlocheinsatz (6) aufweisender Boden (8) durch Schweißnähte miteinander verbunden werden,
dadurch gekennzeichnet,
daß nach der Anformung des Bodens durch einen zur Horizontalebene schräg liegenden Schnitt eine große Öffnung im Boden gebildet wird und im Randbereich dieses Schnittes eine wesentlich kleinere kreisrunde Öffnung angebracht wird, deren Achse senkrecht zur Horizontalebene liegt und anschließend in die große Öffnung eine gerade ebene Fläche (13) und in die kleinere Öffnung ein den Abstichlocheinsatz (6) bildender Rohrschuß eingeschweißt werden.

10. Verfahren nach Anspruch 9,
dadurch gekennzeichnet,
daß vor dem Einschweißen der geraden ebenen Fläche (13) und des Rohrschusses der Boden in der in x-Richtung liegenden Symmetrieebene (5) geteilt wird und beide Hälften um einen vorgegebenen Betrag auseinander gezogen werden und zusätzlich zur geraden ebenen Fläche (13) und des Rohrschusses die sich durch das Auseinanderziehen ergebenden Zwickel (18,19) durch Einschweißen entsprechender Bleche abgedeckt werden.

## Claims

1. A metallurgical vessel (1) for transportation, interim storage or metering of molten metal, having a refractory lining and a tap hole insert (6), which is arranged in the lowest base region (8) and doubly offset with respect to the planes of symmetry (3, 5) of the vessel (1) located in the x and y directions and comprises an outlet hole (7), the contour of the base region (8) being formed by defined basic geometric shapes and the base region (8) having a straight surface (13) inclined towards the tap hole insert (6),
characterised in that
the contour of the downwardly curved base region (8) comprises an intersection of three intersecting defined basic geometric shapes, the height (15) of the inclined straight surface (13), which height (15) characterises the degree of inclination, being equal to the diameter (16) of the outlet hole (7).

2. A metallurgical vessel according to claim 1,
characterised in that
the circumferential surface region (2) of the vessel adjoining the top of the base region (8) is cylindrical.

3. A metallurgical vessel according to claims 1 and 2,
characterised in that
a spherical portion adjoining the circumferential surface region (2) of the vessel (1) intersects with a plane, the plane being inclined towards the tap hole (6).

4. A metallurgical vessel according to claims 1 and 2,
characterised in that
a spherical cap adjoining the circumferential surface region (2) of the vessel (1) intersects with a plane, the plane being inclined towards the tap hole (6).

5. A metallurgical vessel according to claims 1 and 2,
characterised in that
a dished base (9) adjoining the circumferential surface region (2) of the vessel (1) intersects with a plane (13), the plane (13) being inclined towards the tap hole (6).

6. A metallurgical vessel according to one of claims 1 to 5,
characterised in that
the vessel (1) comprises a cross-sectional area in the circumferential surface region (2) adjoining the base region (8), the outer contour of which cross-sectional area comprises two semi-circles with a straight portion in each case located therebetween.

7. A metallurgical vessel according to one of claims 1 to 5,
characterised in that
the vessel (1) comprises a cross-sectional area in the circumferential surface region (2) adjoining the base region (8), the outer contour of which cross-sectional area corresponds to a three-part arc of a circle (4.1, 4.1', 4.2) in mirror-inverted arrangement.

8. A metallurgical vessel according to one of claims 1 to 5,
characterised in that
the vessel (1) comprises an elliptical cross-sectional area in the circumferential surface region (2) adjoining the base region (8).

9. A method of producing a metallurgical vessel (1) for transportation, interim storage or metering of molten metal, having a refractory lining according to one of claims 1 to 8, in which a circumferential surface (2) and a downwardly curved base (8) having a tap hole insert (6) are connected together by weld seams,
characterised in that,
after shaping of the base, a large opening is formed in the base by a cut lying obliquely with respect to the horizontal plane and a substantially smaller, circular opening is formed in the edge area of this cut, the axis of which smaller, circular opening is perpendicular to the horizontal plane, and a straight, flat surface (13) is then welded into the large opening and a length of pipe forming the tap hole insert (6) is welded into the smaller opening.

10. A method according to claim 9,
characterised in that,
prior to welding-in of the straight, flat surface (13) and the length of pipe, the base is divided in the plane of symmetry (5) located in the x direction and the two halves are pulled apart by a given amount and, in addition to the straight, flat surface (13) and the length of pipe, the gusset areas (18, 19) formed by this pulling-apart are covered by the welding-in of appropriate metal sheets.

## Revendications

1. Récipient métallurgique (1) pour le transport, le stockage intermédiaire ou le dosage de matières en fusion métalliques liquides, ayant un garnissage réfractaire et une pièce de trou de coulée (6) agencée dans la zone de fond la plus profonde (8) et décalée de façon double par rapport aux plans de symétrie (3, 5) du récipient (1) se trouvant dans la direction (x) et la direction (y), et présentant un trou de sortie (7), le contour de la zone de fond (8) étant constitué de formes géométriques de base définies et la zone de fond (8) présentant une surface (13) droite inclinée vers la pièce de trou de coulée (6),
caractérisé en ce que le contour de la zone de fond (8) cintrée vers le bas présente un recoupement de trois formes de base géométriques définies en coupe, la hauteur (15), caractérisant le degré de l'inclinaison, de la surface droite inclinée (13) étant égale au diamètre (16) du trou de sortie (7).

2. Récipient métallurgique selon la revendication 1,
caractérisé en ce que la zone d'enveloppe (2) du récipient se raccordant vers le haut à la zone de fond (8) est cylindrique.

3. Récipient métallurgique selon les revendications 1 et 2,
caractérisé en ce qu'un segment sphérique se raccordant à la zone d'enveloppe (2) du récipient (1) est coupé par un plan, le plan étant incliné vers le trou de coulée (6).

4. Récipient métallurgique selon les revendications 1 et 2,
caractérisé en ce qu'une calotte sphérique se raccordant à la zone d'enveloppe (2) du récipient (1) est coupée par un plan, le plan étant incliné vers le trou de coulée (6).

5. Récipient métallurgique selon les revendications 1 et 2,
caractérisé en ce qu'un fond embouti (9) se raccordant à la zone d'enveloppe (2) du récipient (1) est coupé par un plan (13), le plan (13) étant incliné vers le trou de coulée (6).

6. Récipient métallurgique selon une des revendications 1 à 5,
caractérisé en ce que le récipient (1) présente, dans la zone d'enveloppe (2) se raccordant à la zone de fond (8), une surface de section transversale dont le contour externe présente deux demi-cercles ayant, à chaque fois, un tronçon rectiligne intermédiaire.

7. Récipient métallurgique selon une des revendications 1 - 5,
caractérisé en ce que le récipient (1) présente, dans la zone d'enveloppe (2) se raccordant à la zone de fond (8), une surface de section transversale dont le contour externe correspond à un arc de cercle (4.1, 4.1', 4.2) en trois parties agencé de façon symétrique.

8. Récipient métallurgique selon une des revendications 1 - 5,
caractérisé en ce que le récipient (1) présente, dans la zone d'enveloppe (2) se raccordant à la zone de fond (8), une surface de section transversale elliptique.

9. Procédé pour fabriquer un récipient métallurgique (1) pour le transport, le stockage intermédiaire ou le dosage de matières en fusion métalliques liquides, comportant un garnissage réfractaire, selon une des revendications 1 - 8, dans lequel une enveloppe (2) et un fond (8) cintré vers le bas, présentant une pièce de trou de coulée (6), sont reliés ensemble par des cordons de soudure,
caractérisé en ce que, après la conformation du fond par une coupe inclinée par rapport au plan horizontal, une grande ouverture est formée dans le fond et, dans la zone marginale de cette coupe, il est prévu une ouverture circulaire notablement plus petite dont l'axe est perpendiculaire par rapport au plan horizontal et, ensuite, dans la grande ouverture, il est soudé une surface plane droite (13) et, dans l'ouverture plus petite, il est soudé un élément tubulaire formant la pièce de trou de coulée (6).

10. Procédé selon la revendication 9,
caractérisé en ce que, avant le soudage de la surface plane droite (13) et de l'élément tubulaire, le fond est subdivisé dans le plan de symétrie (5) se trouvant dans la direction (x), et les deux moitiés sont séparées l'une de l'autre d'une valeur prédéfinie et, de façon supplémentaire à la surface plane droite (13) et à l'élément tubulaire, les goussets (18, 19) résultant de cette séparation sont recouverts par soudure de tôles correspondantes.
